# EUROPÄISCHE PATENTSCHRIFT

(11) **EP 0 041 162 B1**
(45) Veröffentlichungstag und Bekanntmachung des Hinweises auf die Patenterteilung: **17.10.1984**
(21) Anmeldenummer: 81103703.5
(22) Anmeldetag: 14.05.1981
(51) Int. Cl.: B66C 1/66, G21F 5/00

(54) **Hebezeug zum Transportieren von Behältern**
Lifting device for transporting containers
Engin de levage pour le transport de containers

(30) Priorität: 16.05.1980 DE 3018809
(43) Veröffentlichungstag der Anmeldung: 09.12.1981
(73) Patentinhaber: TRANSNUKLEAR GmbH, D-6450 Hanau 11 (DE)
(72) Erfinder: Schmidt, Peter, Ing. grad., D-6466 Gründau 2 (DE); Sudhop, Helmut, Ing. grad., D-2800 Bremen (DE); Unger, Herrmann, Dipl.-Phys., D-6955 Aglasterhausen/BR (DE)

## Beschreibung

Gegenstand der Erfindung ist ein Hebezeug zum Transportieren von mit Tragzapfen versehenen Behältern in vertikaler Lage, insbesondere von Transportbehältern mit radioaktiven Stoffen in kerntechnischen Anlagen, bestehend aus einer Hakenaufnahmetraverse mit vier Verlängerungslaschen . und zwei Anschlaglaschen für die Behältertragzapfen, wobei die Verbindung zwischen der Hakenaufnahmetraverse und den Verlängerungslaschen über einschiebbare Bolzen erfolgt, wie es nach Kenntnis der Anmelderin zum Stand der Technik gehört.

Es ist bekannt, daß zur Entsorgung kerntechnischer Anlagen von Kernbrennstoffen Hebezeuge eingesetzt werden, um Behälter, insbesondere Brennelementtransportbehälter, in vertikaler Lage zu handhaben. Hierbei werden in der Regel Hebezeuge verwendet, die im wesentlichen aus einer Hakenaufnahmetraverse und Anschlaglaschen bestehen. Dabei wird normalerweise eine Redundanz erstrebt.

So wird in der DE-OS 25 28 532 eine Einrichtung zur Sicherung von Lasten an Krananlagen mit einer redundant angeordneten Seilabhängung beschrieben, die jedoch nicht mehr dem derzeitigen Stand der Sicherheitsanforderungen entspricht. Weiterhin sind Hebezeuge bekannt (DE-OS 2637843), die mit Hilfe zusätzlicher bauseitiger Maßnahmen eine Sicherung gegen Behälterabsturz besitzen.

Hierbei handelt es sich jedoch um eine sehr aufwendige Konstruktion, die darüber hinaus in den z. Zt. im Betrieb befindlichen kerntechnischen Anlagen technisch nicht mehr zu realisieren ist.

In der DE-OS 2902087 wird beschrieben, wie ein Hebezeug zum Transport von Brennelementtransportbehältern mittels einer Flanschlagerung mit redundanten Lastaufnahmeeinrichtungen versehen werden kann, jedoch weist diese Ausführung entscheidende Nachteile auf. Zum einen lassen sich nicht alle Transportbehälter mit einem Behälterflanschkragen versehen, ohne die Handhabung der Behälter zu beeinträchtigen, zum anderen wird der Behälter im Falle des Ausfalles eines Anschlaggliedes an dem Deckelflansch aufgefangen. der jedoch dadurch unter Umständen zu hoch belastet wird.

Ein weiteres bekanntes redundantes Hebezeug für den vertikalen Transport von Brennelement-Transportbehältern setzt generell vier Anschlagzapfen an den Behälterkopfbereichen voraus. Allerdings besitzt nur ein Teil der Brennelement-Transportbehälter vier Anschlagzapfen im Behälterkopfbereich, außerdem verursacht das. Parken der Traverse mit den Verlängerungslaschen während des Beladevorganges des Behälters einen sehr komplizierten und langwierigen Vorgang, während dem das Beladepersonal der Strahlenbelastung ausgesetzt ist. Darüber hinaus läßt dieses Hebezeug nur die Handhabung eines bestimmten Typs von Brennelement-Transportbehältern zu.

Es war daher die Aufgabe der vorliegenden Erfindung, ein Hebezeug zum Transportieren von mit Tragzapfen versehenen Behältern in vertikaler Lage zu finden, insbesondere von Transportbehältern mit radioaktiven Stoffen in kerntechnischen Anlagen, bestehend aus einer Hakenaufnahmetraverse mit vier Verlängerungs- und zwei Anschlaglaschen für die Behälterzapfen, wobei die Verbindung zwischen der Hakenaufnahmetraverse und den Verlängerungslaschen über einschiebbare Bolzen erfolgt, das ein weiteres, redundant angeordnetes Lastaufnahmemittel besitzt, welches zum einen die Handhabung von Behältern unterschiedlicher Größe und Durchmesser erlaubt, in kerntechnischen Anlagen ohne Umbau der Kontrollbereichsgebiete einsetzbar ist, dabei in keiner Weise die Handhabungsprozedur der Brennelementtransportbehälter negativ beeinträchtigt und die Anwesenheit des Handhabungspersonals auf ein absolut notwendiges Zeitminimum beschränkt.

Diese Aufgabe wird erfindungsgemäß dadurch gelöst, daß zwei Verlängerungslaschen über Verbindungsteile und den Anschlaglaschen an den Behälter und zwei Verlängerungslaschen über Verbindungsteile an einen Behälterkäfig angeschlagen sind. Dieser Behälterkäfig verhindert bei Versagen der Tragzapfen am Behälter einen Absturz. Der Behälterkäfig nimmt im Falle des Versagens der Zapfen die Behälterlast über dem auf dem Käfigboden glatt aufliegenden Behälterboden auf.

Vorteilhafte Ausgestaltungen des Hebezeugs ergeben sich aus den Unteransprüchen.

Mit dem erfindungsgemäßen Hebezeug können unterschiedliche Behälterabmessungen bzw. -durchmesser durch stufenloses seitliches Verschieben der auf den Schiebebolzen der Hakenaufnahmetraverse gelagerten Verlängerungslaschen angeschlagen werden, indem diese Verschiebung dem jeweiligen Behälterdurchmesser angepaßt wird.

Die Längen der Verlängerungs- und Anschlaglaschen sind derart gewählt, daß die Last der Behälter über die Anschlagzapfen der Behälter getragen wird. Gleichermaßen kann jedoch die Ausführung so gewählt werden, daß die Zapfen im Regelfalle entlastet sind und die Last der Behälter über den Behälterkäfig aufgenommen wird.

Durch Lösen der Bolzen kann der Behälterkäfigkragen abgehoben werden und somit der Transportbehälter seitlich durch die senkrecht stehenden Verbindungslaschen in den Käfigboden eingehoben werden. Diese Vorgehensweise erlaubt den Einsatz dieses redundanten Gehängesystems auch in kerntechnischen Anlagen mit geringen Kranhubhöhen.

Die Abbildungen 1 bis 4 zeigen schematisch eine beispielhafte Ausführungsform des erfindungsgemäßen Hebezeugs, wobei die Abbildungen 3 und 4 konstruktive Details darstellen.

Das erfindungsgemäße Hebezeug besteht im wesentlichen aus einer Hakenaufnahmetraverse (1) mit den daran auf Schiebebolzen (9) befestigten vier Verlängerungslaschen (2, 8, 14, 15), wobei an zwei Verlängerungslaschen (2 und 15) ein Behälterkäfig (27) angeschlagen ist.

Vorteilhafterweise besitzen die Anschlaglaschen (13, 18) des Behälters (20) und die Verlängerungslaschen (2, 15) zum Behälterkäfig (27) im Bereich der Verbindungsteile (6, 7, 16, 17) Langlöcher, wobei vorzugsweise die Verlängerungslaschen (2, 15) gegenüber den Anschlaglaschen (13, 18) größeres Spiel im Langlochbereich der zugehörigen Verbindungsteile (6, 7, 16, 17) besitzen.

Hierbei wird eine Lastaufteilung, vorzugsweise auf die inneren Verlängerungslaschen (8, 14) erreicht. Die äußeren Verlängerungslaschen (2, 15) bilden somit die Redundanz.

Der Behälterkäfig (27) besteht aus einem beispielsweise als Kastenringprofil ausgesteiften Kragen (3), an dessen oberem Rand Verbindungsteile (6, 16) angebracht sind. An seiner Unterseite sind beispielsweise vier Augenbleche angeschweißt, die zur Aufnahme von Verbindungslaschen (4) dienen, die ihrerseits mit dem Käfigboden (5) über Doppelbolzen (10) verbunden sind, wobei jeweils eine Bohrung des Käfigbodenteils als Langloch ausgeführt ist.

Die Verbindungsteile (6, 7,16,17) sind vorzugsweise angeschweißte Kompakteinheiten, deren Schiebebolzen (21) vorzugsweise fernbedient über selbsthemmende Kegelradgetriebe (24) mittels Sechskantschlüssel (12) angetrieben werden, wobei die AUF-ZU-Stellungen über Fahnen (22) signalisiert werden.

Dabei wird die Selbsthemmung beispielsweise über eine Feder (25) oder eine ähnliche Spannvorrichtung automatisch nach Abzug des Sechskantschlüssels (12) hergestellt und durch den Werkzeugdruck bei Einführung des Schlüssels (12) wieder gelöst. Um den Vorgang der Verbindung der Verlängerungslaschen (2, 8, 14 und 15) sicher einzuleiten, sind an den Verbindungsteilen (6, 7, 16 und 17) vorteilhafterweise Leittrichter (23) angebracht.

Die Hakenaufnahmetraverse (1) besitzt zur Aufnahme der Kranhaken (11) durch Karabinersicherung gesicherte einschiebbare Bolzen (19).

Zum Anschlagen der Verlängerungslaschen (2, 8) an die Traversenstegbleche sind Schiebebolzen (9) eingebaut, die ebenfalls mittels Karabinersicherung (26) geführt und gehalten werden.

Der Hakenaufnahmetraversenkörper selbst ist vorzugsweise als mit Stegblechen versteifte Kastenbauweise ausgeführt Vorteilhafterweise ; sind die Anschlaglaschen (13, 18) im Behälterkäfigkragen (3) derart geführt, daß sie senkrecht nach oben stehen. Diese Positionierung ermöglicht das problemlose Wiederanschlagen der Verbindungsteile (7, 17) nach einer Behälterbeladung. Außerdem ist es günstig, den Behälterkäfigboden (5) als Stoßdämpfer auszubilden.

## Patentansprüche

1. Hebezeug zum Transportieren von mit Tragzapfen versehenen Behältern in vertikaler Lage, insbesondere von Transportbehältern mit radioaktiven Stoffen in kerntechnischen Anlagen, bestehend aus einer Hakenaufnahmetraverse (1) mit vier Verlängerungslaschen (2, 8, 14, 15) und zwei Anschlaglaschen (13, 18) für die Behältertragzapfen, wobei die Verbindung zwischen der Hakenaufnahmetraverse (1) und den Verlängerungslaschen (2, 8, 14, 15) über einschiebbare Bolzen (9) erfolgt, dadurch gekennzeichnet, daß zwei Verlängerungslaschen (8 und 14) über Verbindungsteile (7, 17) und den Anschlaglaschen (13, 18) an den Behälter und zwei Verlängerungslaschen (2, 15) über Verbindungsteile (6, 16) an einen Behälterkäfig (27) angeschlagen sind.

2. Hebezeug nach Anspruch 1, dadurch gekennzeichnet, daß die Anschlaglaschen (13; 18) und die Verlängerungslaschen (2, 15) im Bereich der Verbindungsteile (6, 7, 16, 17) Langlöcher besitzen.

3. Hebezeug nach Anspruch 2, dadurch gekennzeichnet, daß die Verlängerungslaschen (2, 15) gegenüber den Anschlaglaschen (13, 18) größeres Spiel im Langlochbereich der zugehörigen Verbindungsteile (6, 7, 16, 17) besitzen.

4. Hebezeug nach den Ansprüchen 1 bis 3, dadurch gekennzeichnet, daß zwischen Behälterkäfigboden (5) und Behälterkäfigkragen (3) auswechselbare, mit Bolzen (10) befestigte Verbindungslaschen (4) angeordnet sind.

5. Hebezeug nach den Ansprüchen 1 bis 4, dadurch gekennzeichnet, daß die Verbindungsteile (6, 7, 16, 17) fernbedienbare Schiebebolzen (21) besitzen, die mit selbstsichernden und selbsthemmenden Antriebselementen (24) ausgerüstet sind.

6. Hebezeug nach Anspruch 4 oder 5, dadurch gekennzeichnet, daß die Anschlaglaschen (13, 18) im Behälterkäfigkragen (3) derart geführt sind, daß sie senkrecht nach oben stehen.

7. Hebezeug nach einem der Ansprüche 4 bis 6, dadurch gekennzeichnet, daß der Behälterkä-figboden (5) als Stoßdämpfer ausgeführt ist.

8. Hebezeug nach den Ansprüchen 1 bis 7, dadurch gekennzeichnet, daß die Verbindungsteile (6, 7, 16, 17) mittels eines Sechskantwerkzeugs (12) bedient werden können und eine Abtrennung des Behälters erlauben.

## Claims

1. A hoist for transporting in a vertical position containers which are provided with lifting lugs and in particular for conveying transport containers for radioactive substances in nuclear plant, comprising a crosshead (1) for accomodating a hook which crosshead has four extending straps (2, 8, 14, 15) and two stop straps (13, 18) for the lifting lugs of the container, the crosshead (1) which accommodates the hook being connected to the extending straps (2, 8, 14, 15) by means of extendables bolts (9), characterised in that two extending straps (8 and 14) are fastened to the container by means of connecting parts (7, 17) and the stop straps (13, 18), and two extending straps (2,15) are fastened to a container cage (27) by means of connecting parts (6, 16).

2. A hoist according to claim 1, characterised in that the stop straps (13, 18) and the extending straps (2, 15) have elongate holes in the area of the connecting parts (6, 7, 16, 17).

3. A hoist according to claim 2, characterised in that the extending straps (2, 15) have a greater clearance than the stop straps (13, 18) in the elongate hole area of the assigned connecting parts (6, 7, 16, 17).

4. A hoist according to claims 1 to 3, characterised in that interchangeable connecting straps (4) which are secured with bolts (10) are arranged between the base (5) of the container cage and the collar (3) of the container cage.

5. A hoist according to claims 1 to 4, characterised in that the connecting parts (6, 7, 16, 17) have remote controllable sliding bolts (21) which are provided with self-locking and self-stopping drive elements (24).

6. A hoist according to claims 4 or 5, characterised in that the stop straps (13, 18) are mounted in the collar (3) of the container cage in such a way that they stand vertically.

7. A hoist according to one of claims 4 to 6, characterised in that the base (5) of the container cage is designed as a shock absorber.

8. A hoist according to claims 1 to 7, characterised in that the connecting parts (6, 7, 16, 17) may be operated by a hexagonal tool (12) and enable the container to be disconnected.

## Revendications

1. Organe de levage pour le transport de fûts, munis de tourillon d'appui, en position verticale, en particulier de fûts de transport chargés de matières radioactives dans les centrales nucléaires, constitué par une traverse de réception à crochets (1) avec quatre éclisses de rallonge (2, 8, 14, 15) et deux éclisses de butée (13, 18) pour le tourillon d'appui du fût, la liaison entre la traverse de réception des crochets (1) et les éclisses de rallonge (2, 8, 14, 15) s'effectuant au moyen d'axes (9) rétractables, organe de levage caractérisé en ce que deux éclisses de rallonge (8 et 14) sont attachées au fût à l'aide des pièces de liaison (7, 17) et des éclisses de butée (13, 18), et deux éclisses de rallonge (2, 15) sont attachées à la cage du fût (27) au moyen des pièces de liaison (6, 16).

2. Organe de levage selon la revendication 1, caractérisé en ce que les éclisses de butée (13, 18) et les éclisses de rallonge (2, 15) comportent, au voisinage des pièces de jonction (6, 7, 16, 17) des trous oblongs.

3. Organe de levage, selon la revendication 2, caractérisé en ce que les éclisses de rallonge (2, 15) présentent, par rapport aux éclisses de butée (13, 18), un plus grand jeu dans la zone des trous oblongs des pièces de liaison (6, 7, 16, 17).

4. Organe de levage selon l'une quelconque des revendications 1 à 3, caractérisé en ce que, entre le fond de la cage du fût (5) et les collets de la cage du fût (3), se trouvent disposées des éclisses de jonction (4) remplaçables, fixées par des boulons (10).

5. Organe de levage selon l'une quelconque des revendications 1 à 4, caractérisé en ce que les pièces de liaison (6, 7, 16, 17) comportent des axes coulissants télécommandés (21) qui sont garnis d'éléments d'entraînement (24) in- desserrables, à blocage automatique.

6. Organe de levage selon l'une des revendications 4 ou 5, caractérisé en ce que les éclisses de butée (13, 18) sont amenées dans le collet de la cage de fût (13) de façon à se tenir verticalement vers le haut.

7. Organe de levage selon l'une quelconque des revendications 4 à 6, caractérisé en ce que le fond de la cage de fût (5) est conçu sous forme d'amortisseur.

8. Organe de levage selon l'une quelconque des revendications 1 à 7, caractérisé en ce que les pièces de jonction (6, 7, 16, 17) peuvent être actionnées à l'aide d'un outil hexagonal (12) et permettent une séparation du fût.
